# EUROPÄISCHE PATENTSCHRIFT

(11) **EP 3 253 706 B1**
(45) Veröffentlichungstag und Bekanntmachung des Hinweises auf die Patenterteilung: **03.04.2019**
(21) Anmeldenummer: 16703153.3
(22) Anmeldetag: 05.02.2016
(51) Int. Cl.: B66C 6/00, E04C 3/04

(54) **KRAN, INSBESONDERE BRÜCKENKRAN ODER PORTALKRAN, MIT MINDESTENS EINEM KRANTRÄGER**
CRANE, IN PARTICULAR BRIDGE CRANE OR GANTRY CRANE, HAVING AT LEAST ONE CRANE GIRDER
GRUE, EN PARTICULIER PONT ROULANT OU GRUE À PORTIQUE, COMPRENANT AU MOINS UNE POUTRE DE GRUE

(30) Priorität: 06.02.2015 DE 102015101756
(43) Veröffentlichungstag der Anmeldung: 13.12.2017
(73) Patentinhaber: Konecranes Global Corporation, 05830 Hyvinkää (FI)
(72) Erfinder: PASSMANN, Christoph, 44287 Dortmund (DE); KREISNER, Richard, 58256 Ennepetal (DE); SCHLIERBACH-KNOBLOCH, Thomas, 58313 Herdecke (DE); NOLL, Stefan, 51399 Burscheid (DE)
(74) Vertreter: Moser Götze & Partner Patentanwälte mbB
(86) Internationale Anmeldenummer: PCT/EP2016/052565
(87) Internationale Veröffentlichungsnummer: WO 2016/124772

(56) Entgegenhaltungen:
- EP-A1- 0 420 084
- CH-A- 273 005
- DE-A1- 1 907 455
- DE-A1-102012 102 808

## Beschreibung

Die Erfindung betrifft einen Kran, insbesondere Brückenkran oder Portalkran, mit mindestens einem sich horizontal erstreckenden und als Fachwerkträger mit mehreren Streben ausgebildeten Kranträger, an dem eine Krankatze mit einem Hebezeug verfahrbar ist, wobei zumindest einige der Streben flächenförmig ausgebildet sind und die flächenförmigen Streben jeweils eine ebene Hauptfläche aufweisen, die sich jeweils quer zu einer Längsrichtung des Kranträgers erstreckt, wobei an jeder Längsseite der Streben eine erste Ausnehmung und eine zweite Ausnehmung in den Hauptflächen vorgesehen ist.

Ein derartiger Kran ist aus der deutschen Offenlegungsschrift DE 10 2012 102 808 A1 bekannt. Hierbei sind die Streben paarweise satteldachartig angeordnet und zwischen den Streben jedes Strebenpaars ist ein vertikal verlaufender Pfosten vorgesehen. Über die Streben und die Pfosten sind ein Obergurt und ein Untergurt des Kranträgers miteinander verbunden. Außerdem weisen die Streben zur Versteifung abgekantete Längsseiten auf. Durch die Abkantungen der Längsseiten sind zwischen unteren ersten und oberen zweiten Ausnehmungen Nebenflächen ausgebildet, die sich als so genannte Beulsteifen an die Hauptflächen anschließen, gegenüber den Hauptflächen in etwa im rechten Winkel umgebogen sind und quer zu der Längsrichtung des Kranträgers zeigen.

In diesem Zusammenhang werden als Streben allgemein diejenigen tragenden Elemente einer Fachwerkkonstruktion angesehen, die einen schrägen beziehungsweise diagonalen Verlauf aufweisen. Dadurch unterscheiden sich die Streben einer Fachwerkkonstruktion von den tragenden Elementen, die ausschließlich vertikal verlaufen und als Pfosten bezeichnet werden. Außerdem nehmen die flächenförmigen Streben beziehungsweise Flächenstreben bevorzugt Kräfte in Richtung ihrer Längsachse und somit in der Erstreckungsebene ihrer ebenen Hauptfläche auf. Derartige Flächenelemente beziehungsweise Flächentragwerke werden in der technischen Mechanik als Scheiben bezeichnet, wohingegen senkrecht zu ihrer Erstreckungsebene beziehungsweise Hauptfläche belastete Flächenelemente als Platten bezeichnet werden. Scheiben und somit auch die vorliegenden Flächenstreben unterscheiden sich beispielsweise von Stäben beziehungsweise stabförmigen Pfosten und Streben dadurch, dass ihre Dickenabmessungen wesentlich kleiner sind als die die flächige Ausdehnung der Scheibe bestimmenden Längen- und Breitenabmessungen. Demnach werden flächenförmige Streben auch als Flächenstreben oder Scheibenstreben bezeichnet.

Die DE 32 22 307 A1 offenbart einen als Fachwerkträger ausgebildeten Brückenträger mit flächenförmigen Streben.

Weitere Fachwerkträger sind aus der US 327360 A und aus der DE 1 907 455 A bekannt.

Der Erfindung liegt die Aufgabe zugrunde, einen entsprechenden Kran, insbesondere Brückenkran oder Portalkran, mit mindestens einem verbesserten Kranträger bereit zu stellen.

Diese Aufgabe wird durch einen Kran, insbesondere Brückenkran oder Portalkran, mit den Merkmalen des Anspruchs 1 gelöst. In den Unteransprüchen 2 bis 12 sind vorteilhafte Ausgestaltungen der Erfindung angegeben.

Bei einem Kran, insbesondere Brückenkran oder Portalkran, mit mindestens einem sich horizontal erstreckenden und als Fachwerkträger mit mehreren Streben ausgebildeten Kranträger, an dem eine Krankatze mit einem Hebezeug verfahrbar ist, wobei zumindest einige der Streben flächenförmig ausgebildet sind und die flächenförmigen Streben jeweils eine ebene Hauptfläche aufweisen, die sich jeweils quer zu einer Längsrichtung des Kranträgers erstreckt, wobei an jeder Längsseite der Streben eine erste Ausnehmung und eine zweite Ausnehmung in den Hauptflächen vorgesehen ist, wird der mindestens eine Kranträger in vorteilhafter Weise dadurch verbessert, dass die Längsseiten von zumindest einigen der flächenförmigen Streben zumindest zwischen den ersten und zweiten Ausnehmungen abkantungsfrei ausgebildet sind. Hierdurch lässt sich der Fertigungsaufwand weiter verringern. Durch die vorzugsweise runden Ausnehmungen wird die Hauptfläche quer zur Längsachse eingeschnürt, wodurch die Streben in diesen Bereichen jeweils eine Art Membrangelenk ausbilden und einen optimierten Kraftfluss durch die Strebe bewirken. Während bei herkömmlichen flächenförmigen Streben zur Herstellung von Nebenflächen zwischen den ersten und zweiten Ausnehmungen beziehungsweise Membrangelenken ein aufwändiges Abkanten bzw. Biegen der Längsseiten erforderlich ist, kann hierauf bei den abkantungsfreien flächenförmigen Streben verzichtet werden. Hierdurch können in vorteilhafter Weise die Abmaße, insbesondere die Länge und die Breite der sich quer zu der Längsrichtung des Kranträgers erstreckenden Hauptfläche, allein durch entsprechende Wahl der Blechdicke frei gewählt werden. Außerdem weisen die mit den erfindungsgemäßen Streben hergestellten Kranträger bedingt durch das Weglassen statisch nicht erforderlicher Blechbereiche und eine damit einhergehende Materialersparnis ein deutlich verringertes Eigengewicht und zugleich eine optimierte Tragfähigkeit auf.

In weiterer Ausgestaltung ist vorgesehen, dass die Längsseiten über ihre gesamte Länge abkantungsfrei ausgebildet sind. Dadurch lässt sich der Fertigungsaufwand noch weiter verringern.

In konstruktiv einfacher Weise ist vorgesehen, dass sich die abkantungsfreien Längsseiten ausschließlich in einer Ebene der jeweiligen Hauptfläche erstrecken.

Die vorgenannten Vorteile lassen sich weiter dadurch erhöhen, dass die Längsseiten von allen Streben abkantungsfrei ausgebildet sind. Indem hierfür auch alle Streben flächenförmig ausgebildet sind können gegenüber herkömmlichen Fachwerkkonstruktionen sämtliche individuell angepassten stabförmigen Streben oder flächenförmigen Streben mit aufwendig herzustellenden Nebenflächen durch einheitlich ausgebildete erfindungsgemäße flächenförmige Streben ersetzt werden. Dies führt zu einem erheblichen Fertigungsvorteil, da jede flächenförmige Strebe aus einem lasergeschnittenen Stahlblech ohne weitere aufwändige Fertigungsschritte hergestellt ist. Der Aufbau der Streben ist also allein durch entsprechendes Laserschneiden frei gestaltbar.

In besonders vorteilhafter Weise ist ferner vorgesehen, dass zumindest eine erste Strebe und eine zweite Strebe ein Strebenpaar bilden und quer zu der Längsrichtung des Kranträgers gesehen X-förmig zueinander angeordnet sind. Im Gegensatz zu den bekannten Kranträgern in Fachwerkträgerbauweise zeichnen sich die derart verbesserten Kranträger insbesondere dadurch aus, dass keine Pfosten eingesetzt werden müssen, um die benötigte Stabilität des Kranträgers sicherzustellen. Hierdurch kann folglich die Teilevielfalt verringert und Material eingespart werden. Zugleich lässt sich die Torsionssteifigkeit gegenüber den bekannten Fachwerkkranträgern erhöhen. Auch die Gefahr des Ausbeulens der flächenförmigen Streben und einzelner Kranträgerbereiche kann durch die X-förmige Anordnung der sich kreuzenden Streben gesenkt werden.

In konstruktiv einfacher Weise ist vorgesehen, dass die zwei Streben jedes Strebenpaars jeweils eine Aussparung in einer der Längsseiten aufweisen und die zwei Streben über die beiden Aussparungen zusammen gesteckt sind.

Eine einfache Fertigung des Krans wird dadurch erreicht, dass die zwei Streben jedes Strebenpaars im Bereich der Aussparungen miteinander verschweißt sind.

In vorteilhafter Weise ist außerdem vorgesehen, dass die Aussparungen in den Streben jedes Strebenpaars derart ausgebildet sind, dass die einander zugeordneten Längsseiten der X-förmig angeordneten Streben bündig angeordnet sind. Hierdurch wird eine besonders gleichmäßige und somit sichere gegenseitige Abstützung der beiden Streben jedes Strebenpaars erreicht.

In einer konstruktiv einfachen Ausgestaltung ist vorgesehen, dass die Aussparungen ausgehend von der jeweiligen Längsseite in Richtung einer Längsachse der Strebe verlaufen, sich vorzugsweise rechteckförmig, insbesondere bis zu der Längsachse, erstrecken und vorzugsweise im Bereich der halben Strebenlänge angeordnet sind.

In konstruktiv einfacher Weise ist vorgesehen, dass zumindest eine erste Strebe und eine zweite Strebe ein Strebenpaar bilden und quer zu der Längsrichtung des Kranträgers gesehen V-förmig zueinander angeordnet sind.

Ein konstruktiv und fertigungstechnisch besonders vorteilhaft ausgebildeter Brücken- oder Portalkran wird dadurch erreicht, dass der Kranträger mindestens einen sich geradlinig in dessen Längsrichtung erstreckenden Obergurt und mindestens einen parallel dazu angeordneten Untergurt umfasst, wobei der Obergurt und der Untergurt über mehrere entlang der Längsrichtung des Kranträgers angeordnete Streben miteinander verbunden sind.

In einer weiteren vorteilhaften Ausgestaltung ist vorgesehen, dass der Kran zwei parallel und mit Abstand voneinander angeordnete Kranträger umfasst.

Ein Ausführungsbeispiel der Erfindung wird anhand der Zeichnungen näher erläutert. Es zeigen:
Figur 1 einen als Ein-Träger-Kran ausgebildeten Brückenkran,
Figur 2 einen Ausschnitt eines erfindungsgemäßen Kranträgers für einen Brückenkran gemäß Figur 1 in einer perspektivischen Ansicht,
Figur 3 eine Querschnittsansicht des Kranträgers gemäß Figur 2 und
Figur 4 eine Ansicht einer Strebe des Kranträgers gemäß Figur 2

Die nachfolgend anhand eines Brückenkrans vorgenommenen Erläuterungen gelten entsprechend auch für andersartige Krane wie beispielsweise Portalkrane.

Die Figur 1 zeigt einen als Ein-Träger-Brückenkran ausgebildeten Kran 1. Der Kran 1 umfasst einen als Fachwerkträger ausgebildeten Kranträger 2, der horizontal ausgerichtet ist und sich mit einer Länge L in seiner Längsrichtung LR erstreckt.

Der Kranträger 2 des Krans 1 bildet mit an seinen sich gegenüber liegenden Enden befestigten ersten und zweiten Fahrwerken 7, 8 eine Kranbrücke aus, die in der Draufsicht im Wesentlichen doppel-T-förmig ausgebildet ist. Über die Fahrwerke 7, 8 ist der Kran 1 in einer horizontalen Fahrtrichtung F quer zur Längsrichtung LR des Kranträgers 2 auf nicht dargestellten Schienen verfahrbar. Die Schienen sind üblicherweise gegenüber einem Boden hochliegend angeordnet und können hierfür beispielsweise über eine geeignete Tragkonstruktion aufgeständert oder an sich gegenüberliegenden Gebäudewänden befestigt sein. Um den Kran 1 beziehungsweise dessen Kranträger 2 zu verfahren, wird das erste Fahrwerk 7 von einem ersten Elektromotor 7a und das zweite Fahrwerk 8 von einem zweiten Elektromotor 8a angetrieben. An dem Kranträger 2 ist eine Krankatze 9 mit einem als Seilzug ausgebildeten Hebezeug aufgehängt, die über nicht dargestellte Fahrwerke quer zur Fahrtrichtung F des Krans 1 und entlang der Längsrichtung LR des Kranträgers 2 verfahrbar ist. Die Krankatze 9 ist entlang und auf seitlich hervor ragenden Laufflächen 4c eines Untergurts 4 des Kranträgers 2 verfahrbar. Der Kran 1 umfasst zudem eine Kransteuerung 10 und einen hiermit verbundenen Hängesteuerschalter 11, worüber der Kran 1 beziehungsweise die Elektromotoren 7a, 8a sowie die Krankatze 9 mit dem Seilzug getrennt voneinander angesteuert und bedient werden können. Hierbei ist ein Lastaufnahmemittel des an der Krankatze 9 angeordneten Seilzugs absenkbar beziehungsweise anhebbar.

Die Figur 2 zeigt eine perspektivische Ansicht eines Ausschnitts eines erfindungsgemäßen Kranträgers 2 für den Kran 1 gemäß der Figur 1. Die Fachwerkkonstruktion des Kranträgers 2 umfasst im Wesentlichen einen Obergurt 3, einen Untergurt 4 und mehrere dazwischen diagonal verlaufende Streben 5, über die der Obergurt 3 mit dem Untergurt 4 fest verbunden ist. Die Streben 5 sind flächenförmig und abkantungsfrei ausgebildet und quer zu der Längsrichtung LR des Kranträgers 2 gesehen paarweise X-förmig angeordnet. Die X-förmige Anordnung der Streben 5 sowie der Aufbau der Streben 5 wird unten detailliert erläutert.

Zusätzlich wird die Fachwerkkonstruktion des Kranträgers 2 an den gegenüberliegenden Enden des Obergurtes 3 und des Untergurtes 4 über jeweils ein Endstück 6 abgeschlossen (siehe Figur 1). Über diese Endstücke 6 werden der Obergurt 3 und der Untergurt 4 zu einem Rahmen verbunden. Außerdem sind an den Endstücken 6 die Fahrwerke 7, 8 befestigt.

Der Obergurt 3 und der Untergurt 4 erstrecken sich jeweils geradlinig, parallel und voneinander beabstandet in der Längsrichtung LR des Kranträgers 2 zwischen den Fahrwerken 7, 8. Hierbei sind der Obergurt 3 und der Untergurt 4 vertikal voneinander beabstandet. Der Obergurt 3 setzt sich aus zwei in einer horizontalen Ebene angeordneten und horizontal voneinander beabstandeten ersten und zweiten Obergurtprofilen 3d, 3e zusammen. Die beiden Obergurtprofile 3d, 3e sind jeweils von einem L- beziehungsweise Winkel-Profil-Träger mit einem senkrecht nach unten ausgerichteten Schenkel 3a und einem dazu rechtwinklig angeordneten horizontalen Flansch 3f gebildet. Die Flansche 3f der Obergurtprofile 3d, 3e liegen hierbei vorzugsweise in einer horizontalen Ebene mit einer oberen Stirnseite der Streben 5. In gleicher Weise wird der Untergurt von zwei Untergurtprofilen 4d, 4e gebildet. Die nach unten gerichteten Schenkel 3a des Obergurts 3 und die nach oben gerichteten Schenkel 4a des Untergurts 4 sind einander zugewandt. Durch den Abstand der in Längsrichtung LR gesehen äußersten Kanten des Obergurts 3 oder des Untergurts 4 ergibt sich außerdem eine Breite B des Kranträgers 2 (siehe Figur 3). Alternativ kann der Untergurt 4 auch von einem einteiligen Flachprofil 4b mit zwei senkrecht aufstehenden Schenkeln 4a und einem die Schenkel 4a verbindenden horizontalen Flansch 4f gebildet werden, so dass in etwa ein U-Profil-förmiger Querschnitt gegeben ist. Hierbei ist der Flansch 4f des Flachprofils 4b seitlich über die Schenkel 4a hinaus verlängert (siehe auch Figur 3). Die sich gegenüberliegenden Enden des Flansches 4f des Flachprofils 4b bilden jeweils eine Lauffläche 4c für Fahrwerke der Krankatze 9 aus. Auch der Obergurt 3 kann grundsätzlich von einem entsprechenden Flachprofil 3b gebildet werden.

Ausgehend von einem der beiden Endstücke 6 sind in Längsrichtung LR des Kranträgers 2 gesehen mehrere X-förmig angeordnete Strebenpaare vorgesehen, die jeweils eine erste Strebe 5h und eine zweite Strebe 5i umfassen. Die jeweils paarweise X-förmige Anordnung von Streben 5 wird in Längsrichtung LR gesehen so lange wiederholt, bis das gegenüberliegende Ende in Form des anderen Endstücks 6 des Kranträgers 2 erreicht ist.

Das in Figur 2 beispielhaft mit Bezugszeichen versehene Strebenpaar ist zwischen den beiden Enden des Kranträgers 2 angeordnet. Die erste Strebe 5h dieses Strebenpaars ist in einem ersten oberen Knotenpunkt OK1 an dem Obergurt 3 und die zweite Strebe 5i ist in einem ersten unteren Knotenpunkt UK1 an dem Untergurt 4 angeschweißt. Die erste Strebe 5h verläuft dementsprechend diagonal nach unten zu einem zweiten unteren Knotenpunkt UK2 am Untergurt 4 und die zweite Strebe 5i verläuft diagonal nach oben zu einem zweiten oberen Knotenpunkt OK2 am Obergurt 3.

Um X-förmig zueinander und sich kreuzend angeordnet werden zu können, weisen die beiden Streben 5h und 5i jedes Strebenpaars jeweils eine schlitzförmige Aussparung 5g (siehe Figur 4) auf. Über die Aussparungen 5g werden die beiden Streben 5h und 5i unter Ausbildung eines Kreuzungsbereichs KB zusammen gesteckt. Damit ein sicheres gegenseitiges Abstützen der beiden Streben 5h und 5i der Strebenpaare sichergestellt ist, können die Streben 5h und 5i nicht nur zusammen gesteckt, sondern zusätzlich durch entlang der beiden Aussparungen 5g verlaufende Schweißnähte S im Kreuzungsbereich KB miteinander verschweißt werden.

Jede Strebe 5 ist mit einem Anstellwinkel α gegenüber einer gedachten vertikalen Hilfsebene geneigt, die rechtwinklig zu dem sich parallel in der Längsrichtung LR erstreckenden Obergurt 3 und Untergurt 4 verläuft. Der Anstellwinkel α ist hierbei eingeschlossen von der ebenen Hauptfläche 5a der jeweiligen Strebe 5 und der Hilfsebene. Der Einfachheit halber ist der Anstellwinkel α zwischen der Hauptfläche 5a und einer Hilfslinie HL eingezeichnet, die in der Hilfsebene liegt. Vorzugsweise liegt der Anstellwinkel α in einem Bereich von 35° bis 55° und beträgt besonders bevorzugt 45°. Vorzugsweise wird je nach Länge L des Kranträgers 2 vor der Montage der Anstellwinkel α bestimmt, so dass eine gerade Anzahl von Streben 5 mit jeweils gleicher Länge und unter gleichen Anstellwinkel α zum Einsatz kommen und alle Streben 5 entsprechend X-förmig angeordnet werden können.

Durch die X-förmige Anordnung der Streben 5 ergibt sich eine entsprechend große Anzahl oberer Knotenpunkte OK und unterer Knotenpunkte UK (siehe Figur 1), wodurch der als Schiene für die Krankatze 9 dienende Obergurt 3 oder Untergurt 4 gegen Durchbiegung und Ausbeulung verstärkt und der Kranträger 2 insgesamt versteift und stabilisiert wird. Hierdurch kann auch darauf verzichtet werden, zwischen dem Obergurt 3 und dem Untergurt 4 zusätzlich zu den Streben 5 vertikale Pfosten zur Abstützung einzusetzen.

Die Streben 5 sind innerhalb der Fachwerkkonstruktion des Kranträgers 2 so ausgerichtet, dass sich jeweils ihre Hauptfläche 5a quer zur Längsrichtung LR des Kranträgers 2 erstreckt. Außerdem sind die Streben 5 mit ihren unteren ersten Strebenenden 5e zwischen den beiden vertikal nach oben zeigenden Schenkeln 4a des Untergurts 4 angeordnet. An ihren oberen zweiten Strebenenden 5f sind die Streben 5 zwischen den beiden vertikal nach unten zeigenden Schenkeln 3a des Obergurts 3 angeordnet. Hierbei liegt der Obergurt 3 mit den Innenseiten seiner Schenkel 3a sowie der Untergurt 4 mit den Innenseiten seiner Schenkel 4a an hierzu parallel verlaufenden Längsseiten 5b der Streben 5 an. Die Streben 5 sind nur im Bereich ihrer dementsprechend anliegenden Längsseiten 5b mit den Schenkeln 3a, 4a entlang dort ausgebildeter Schweißnähte S verschweißt (siehe Figur 3). Quer zu der Längsrichtung LR des Kranträgers 2 gesehen ist zwischen den Schenkeln 3a, 4a des Obergurtes 3 beziehungsweise Untergurtes 4 also immer nur eine Strebe 5 vorgesehen.

Die Figur 3 zeigt eine Querschnittsansicht des Kranträgers 2 gemäß der Figur 2, deren Schnitt vertikal und quer zur Längsrichtung LR zwischen zwei benachbarten Strebenpaaren verläuft. Dementsprechend ist in der Figur 3 eine Ansicht des Kreuzungsbereich KB des anhand von Figur 2 beschriebenen Strebenpaares gezeigt. Hierbei sind die obere Hälfte der ersten Strebe 5h und die untere Hälfte der mit der ersten Strebe 5h identisch aufgebaut zweiten Strebe 5i des Strebenpaars dargestellt, wodurch der prinzipielle Aufbau aller flächenförmigen Streben 5 deutlich wird.

Die Streben 5 sind als Blechprofil mit einer langgestreckten Form und einer Hauptfläche 5a mit einem im Wesentlichen rechteckigen Querschnitt ausgebildet. Die Streben 5 werden vorzugsweise durch Laserschneiden aus einem Stahlblech hergestellt, das die Hauptfläche 5a bildet. Die Hauptfläche 5a wird im Wesentlichen von parallel zu der Längsachse LA verlaufenden Längsseiten 5b begrenzt und erstreckt sich entlang der Längsachse LA der Strebe 5. Zumindest in einem mittleren Bereich erstreckt sich die Hauptfläche 5a der Strebe 5 mit einer Strebenbreite SB über mindestens die Hälfte der Breite B des Kranträgers 2 quer zu der Längsrichtung LR des Kranträgers 2. Die Breite B entspricht hierbei dem Abstand der in Längsrichtung LR gesehen äußersten Punkte des Untergurts 4 oder - wie bei dem in Figur 3 gezeigten Kranträger 2 - des Obergurts 3, insbesondere der von der Längsachse LA nach außen weg gerichteten Flansche 3f, 4f.

Im Bereich der sich gegenüberliegenden unteren ersten und oberen zweiten Strebenenden 5e und 5f sind an beiden Längsseiten 5b der Streben 5 jeweils eine untere erste Ausnehmung 5c und eine obere zweite Ausnehmung 5d vorgesehen. Durch die Ausnehmungen 5c, 5d entsteht im Bereich jedes Strebenendes 5e, 5f eine Einschnürung der Hauptfläche 5a quer zur Längsachse LA, wodurch die Streben 5 in diesen Bereichen jeweils eine Art Membrangelenk ausbilden. Die ersten und zweiten Ausnehmungen 5c, 5d sind rund, vorzugsweise kreisbogenförmig, ausgebildet und bewirken im Hinblick auf das Befestigen der Streben 5 an dem Obergurt 3 beziehungsweise dem Untergurt 4 des Kranträgers 2, dass der Kraftfluss durch die im Bereich der Strebenenden 5e unf 5f angeschweißten Streben 5 optimiert und die dortigen Schweißnähte S beziehungsweise die zugehörigen Schweißnahtausläufe entlastet werden. Hierfür befinden sich die Ausnehmungen 5c, 5d vorzugsweise außerhalb der Schenkel 3a, 4a, grenzen jedoch an diese an.

In der in Figur 3 dargestellten Ansicht sind die schlitzartigen Aussparungen 5g der beiden Streben 5h und 5i verdeckt und daher nicht abgebildet. Die Ausgestaltung der Aussparungen 5g wird unten anhand der Figur 4 beschrieben. Der Figur 3 ist jedoch bereits zu entnehmen, dass die Aussparungen 5g in den Streben 5h und 5i jedes Strebenpaars insbesondere derart ausgebildet sind, dass die hierüber zusammengesteckten und X-förmig angeordneten Streben 5h und 5i mit ihren einander zugeordneten Längsseiten 5b bündig angeordnet werden können. Die Aussparungen 5g der beiden Streben 5h und 5i erstrecken sich hierfür jeweils ausgehend von der entsprechenden Längsseite 5b rechtwinklig zu der Längsseite 5b mit einer Aussparungslänge AL in etwa bis zur Längsachse LA. Um die beiden Streben 5h und 5i des dargestellten Strebenpaars für die X-förmige Anordnung und die Ausbildung des Kreuzungsbereichs KB zusammen stecken zu können, müssen die Streben 5h und 5i so positioniert sein, dass die Aussparungen 5g jeweils an einander gegenüberliegenden Längsseiten 5b der Streben 5h und 5i angeordnet sind. Zum Verschweißen der auf diese Weise zusammengesteckten Streben 5h und 5i verläuft dann eine über die gesamte Strebenbreite SB durchgehende Schweißnaht S entlang der beiden Aussparungslängen AL. Vorzugsweise werden die Streben 5h und 5i in Längsrichtung LR gesehen auf beiden Seiten des Kreuzungsbereichs KB verschweißt.

Außerdem ist jede Aussparung 5g bezogen auf die gesamte Strebenlänge mittig, das heißt im Bereich der halben Strebenlänge, an einer der beiden Längsseiten 5b angeordnet. Alternativ ist es auch denkbar, dass die Aussparungen 5g bezogen auf die gesamte Strebenlänge außermittig und dementsprechend auch der Kreuzungsbereich KB nicht auf halber Höhe des X-förmigen Strebenpaares angeordnet sind.

Außerdem können an dem unteren ersten Strebenende 5e und/oder dem oberen zweiten Strebenende 5f in der Hauptfläche 5a rechtecktförmige Schlitze (nicht dargestellt) vorgesehen sein, um die Streben 5 hiermit vor dem Anschweißen an den Obergurt 3 beziehungsweise Untergurt 4 auf die Schenkel 3a beziehungsweise 4a aufzustecken. Es ist ebenso denkbar, dass die beiden Schenkel 3a bzw. die beiden Schenkel 4a nicht gleich weit voneinander beabstandet sind und dann dementsprechend auch die Längsseiten 5b im Bereich der Strebenenden 5e, 5f unterschiedlich weit voneinander beabstandet sind, um an den Schenkeln 3a beziehungsweise 4a anliegen und hieran angeschweißt werden zu können.

In der Figur 4 ist eine Ansicht einer Strebe 5 des Kranträgers 2 gemäß Figur 2.

Dargestellt ist insbesondere die in Bezug auf die gesamte Strebenlänge mittige Position der Aussparung 5g in der Hauptfläche 5a. Die Aussparung 5g erstreckt sich ausgehend von einer der beiden Längsseiten 5b im Wesentlichen rechteckförmig und mit einer Aussparungsbreite AB bis zur Längsachse LA. Die Aussparungsbreite AB entspricht zumindest der Blechdicke der Hauptfläche 5a der Streben 5, um diese beim Zusammenstecken zur Bildung eines Strebenpaars aufnehmen zu können. Auch ist erkennbar, dass die von den Ausnehmungen 5c, 5d ausgebildeten Membrangelenke somit in Richtung der Längsachse LA gesehen zwischen der Aussparung 5g und dem jeweiligen Strebenende 5e beziehungsweise 5f angeordnet sind, das im eingebauten Zustand zwischen den Schenkeln 3a beziehungsweise 4a angeschweißt ist (siehe Figur 3).

In dem in den Figuren 1 bis 4 dargestellten Ausführungsbeispiel sind die Längsseiten 5b über ihre gesamte Länge und somit über die gesamte Strebenlänge abkantungsfrei ausgebildet. Dementsprechend liegen die Längsseiten 5b und die Hauptfläche 5a in einer von der Hauptfläche 5a aufgespannten gemeinsamen Ebene und Abkantungen der Längsseiten 5b zur Ausbildung so genannter Beulsteifen sind nicht vorgesehen.

Alternativ zu der in den Figuren 1 bis 3 dargestellten X-förmigen Anordnung ist auch eine andersartige Anordnung der flächenförmigen und abkantungsfreien Streben 5 denkbar, beispielsweise eine paarweise V-förmige Anordnung (nicht dargestellt). Hierbei verlaufen die Streben 5 zwischen dem Obergurt 3 und dem Untergurt 4 frei und stützen sich nicht wie bei der X-förmigen Anordnung gegenseitig ab. Zudem unterscheiden sich die Streben 5 dann von der für die X-förmigen Strebenpaare verwendeten Ausführungsform dadurch, dass sie spiegelsymmetrisch bezüglich ihrer Längsachse LA ausgebildet sind und hierbei keine Aussparungen 5g aufweisen. Insbesondere die oben beschriebenen Membrangelenke sind bei abkantungsfreien Streben 5 immer vorgesehen. Bei großen gesamten Strebenlängen der abkantungsfreien Streben 5 ist es jedoch beispielsweise bei der V-förmigen Anordnung abkantungsfreier Streben 5 grundsätzlich auch denkbar, dass zur Abstützung zwischen dem Obergurt 3 und dem Untergurt 4 neben den Streben 5 zusätzlich mehrere vertikal verlaufende Pfosten vorgesehen sind, die entlang der Längsrichtung LR des Kranträgers 2 zwischen einzelnen Streben 5 oder Strebenpaaren angeordnet sind und den Obergurt 3 und den Untergurt 4 ebenfalls fest miteinander verbinden. Die Pfosten sind vorzugsweise analog zu den Streben 5 flächenförmig ausgebildet und mit dem Obergurt 3 und dem Untergurt 4 verschweißt. Bei geringen gesamten Strebenlängen der Streben 5, ist eine Abstützung über Pfosten jedoch nicht erforderlich.

Der Kran 1 kann selbstverständlich nicht nur als Ein-Träger-Kran, sondern auch als Zwei-Träger-Kran ausgebildet sein, der dann dementsprechend zwei erfindungsgemäße Kranträger 2 umfasst, an deren Enden wiederum in üblicher Weise Fahrwerke 7, 8 befestigt sind, so dass in der Draufsicht gesehen ein Rahmen ausgebildet wird. Hierbei ist die Krankatze 9 jedoch nicht zwingend an den Untergurten 4 der Kranträger 2 aufgehängt, sondern kann auch auf Obergurten 3 der beiden Kranträger 2 ablaufen. Dementsprechend kann die mittig zwischen Kranträgern 2 angeordnete Krankatze 9 entlang der Längsrichtung LR der Kranträger 2 und zwischen den beiden Kranträgern 2 verfahren werden. Hierbei ist das Lastaufnahmemittel des an der Krankatze 9 angeordneten Seilzugs zwischen beiden Kranträgern 2 absenkbar beziehungsweise anhebbar.

### Bezugszeichenliste

- 1: Kran
- 2: Kranträger
- 3: Obergurt
- 3a: Schenkel
- 3b: Flachprofil
- 3d: erstes Obergurtprofil
- 3e: zweites Obergurtprofil
- 3f: Flansch
- 4: Untergurt
- 4a: Schenkel
- 4b: Flachprofil
- 4c: Lauffläche
- 4d: erstes Untergurtprofil
- 4e: zweites Untergurtprofil
- 4f: Flansch
- 5: Strebe
- 5a: Hauptfläche
- 5b: Längsseite
- 5c: erste Ausnehmung
- 5d: zweite Ausnehmung
- 5e: erstes Strebenende
- 5f: zweites Strebenende
- 5g: Aussparung
- 5h: erste Strebe
- 5i: zweite Strebe
- 5k: dritte Ausnehmung
- 5l: vierte Ausnehmung
- 6: Endstück
- 7: erstes Fahrwerk
- 7a: erster Elektromotor
- 8: zweites Fahrwerk
- 8a: zweiter Elektromotor
- 9: Krankatze
- 10: Kransteuerung
- 11: Hängesteuerschalter

- α: Anstellwinkel
- AL: Aussparungslänge
- B: Breite
- F: Fahrtrichtung
- KB: Kreuzungsbereich
- L: Länge
- LA: Längsachse
- LR: Längsrichtung
- OK: oberer Knotenpunk
- OK1: erster oberer Knotenpunkt
- OK2: zweiter oberer Knotenpunkt
- S: Schweißnaht
- SB: Streben breite
- UK: unterer Knotenpunkt
- UK1: erster unterer Knotenpunkt
- UK2: zweiter unterer Knotenpunkt

## Patentansprüche

1. Kran (1), insbesondere Brückenkran oder Portalkran, mit mindestens einem sich horizontal erstreckenden und als Fachwerkträger mit mehreren Streben (5, 5h, 5i) ausgebildeten Kranträger (2), an dem eine Krankatze (9) mit einem Hebezeug verfahrbar ist, wobei zumindest einige der Streben (5, 5h, 5i) flächenförmig ausgebildet sind und die flächenförmigen Streben (5, 5h, 5i) jeweils eine ebene Hauptfläche (5a) aufweisen, die sich jeweils quer zu einer Längsrichtung (LR) des Kranträgers (2) erstreckt, wobei an jeder Längsseite (5b) der Streben (5, 5h, 5i) eine erste Ausnehmung (5c) und eine zweite Ausnehmung (5d) in den Hauptflächen (5a) vorgesehen ist, **dadurch gekennzeichnet, dass** die Längsseiten (5b) von zumindest einigen der flächenförmigen Streben (5, 5h, 5i) zumindest zwischen den ersten und zweiten Ausnehmungen (5c, 5d) abkantungsfrei ausgebildet sind.

2. Kran (1) nach Anspruch 1, **dadurch gekennzeichnet, dass** die Längsseiten (5b) über ihre gesamte Länge abkantungsfrei ausgebildet sind.

3. Kran (1) nach Anspruch 1 oder 2, **dadurch gekennzeichnet, dass** sich die abkantungsfreien Längsseiten (5b) ausschließlich in einer Ebene der jeweiligen Hauptfläche (5a) erstrecken.

4. Kran (1) nach einem der Ansprüche 1 bis 3, **dadurch gekennzeichnet, dass** die Längsseiten (5b) von allen Streben (5, 5h , 5i) abkantungsfrei ausgebildet sind.

5. Kran (1) nach einem der Ansprüche 1 bis 4, **dadurch gekennzeichnet, dass** zumindest eine erste Strebe (5h) und eine zweite Strebe (5i) ein Strebenpaar bilden und quer zu der Längsrichtung (LR) des Kranträgers (2) gesehen X-förmig zueinander angeordnet sind.

6. Kran (1) nach Anspruch 5, **dadurch gekennzeichnet, dass** die zwei Streben (5, 5h, 5i) jedes Strebenpaars jeweils eine Aussparung (5g) in einer der Längsseiten (5b) aufweisen und die zwei Streben (5, 5h, 5i) über die beiden Aussparungen (5g) zusammen gesteckt sind.

7. Kran (1) nach Anspruch 6, **dadurch gekennzeichnet, dass** die zwei Streben (5, 5h, 5i) jedes Strebenpaars im Bereich der Aussparungen (5g) miteinander verschweißt sind.

8. Kran (1) nach Anspruch 6 oder 7, **dadurch gekennzeichnet, dass** die Aussparungen (5g) in den Streben (5, 5h, 5i) jedes Strebenpaars derart ausgebildet sind, dass die einander zugeordneten Längsseiten (5b) der X-förmig angeordneten Streben (5, 5h, 5i) bündig angeordnet sind.

9. Kran (1) nach einem der Ansprüche 6 bis 8, **dadurch gekennzeichnet, dass** die Aussparungen (5g) ausgehend von der jeweiligen Längsseite (5b) in Richtung einer Längsachse (LA) der Strebe (5, 5h, 5i) verlaufen, sich vorzugsweise rechteckförmig, insbesondere bis zu der Längsachse (LA), erstrecken und vorzugsweise im Bereich der halben Strebenlänge angeordnet sind.

10. Kran (1) nach einem der Ansprüche 1 bis 4, **dadurch gekennzeichnet, dass** zumindest eine erste Strebe (5h) und eine zweite Strebe (5i) ein Strebenpaar bilden und quer zu der Längsrichtung (LR) des Kranträgers (2) gesehen V-förmig zueinander angeordnet sind.

11. Kran (1) nach einem der Ansprüche 1 bis 10, **dadurch gekennzeichnet, dass** der Kranträger (2) mindestens einen sich geradlinig in dessen Längsrichtung (LR) erstreckenden Obergurt (3) und mindestens einen parallel dazu angeordneten Untergurt (4) umfasst, wobei der Obergurt (3) und der Untergurt (4) über mehrere entlang der Längsrichtung (LR) des Kranträgers (2) angeordnete Streben (5, 5h, 5i) miteinander verbunden sind.

12. Kran (1) nach einem der Ansprüche 1 bis 11, **dadurch gekennzeichnet, dass** der Kran (1) zwei parallel und mit Abstand voneinander angeordnete Kranträger (2) umfasst.

## Claims

1. Crane (1), in particular a bridge crane or gantry crane, having at least one horizontally extending crane girder (2) designed as a lattice girder having a plurality of struts (5, 5h, 5i), on which crane girder a crane trolley (9) with a hoist can travel, wherein at least some of the struts (5, 5h, 5i) have a sheetlike flat design and the flat struts (5, 5h, 5i) each comprise a planar main surface (5a) which extends in each case transversely to a longitudinal direction (LR) of the crane girder (2), wherein on each long side (5b) of the struts (5, 5h, 5i) a first recess (5c) and a second recess (5d) is provided in the main surfaces (5a), **characterised in that** the long sides (5b) are formed without bent edges by at least some of the flat struts (5, 5h, 5i) at least between the first and second recesses (5c, 5d).

2. Crane (1) as claimed in claim 1, **characterised in that** the long sides (5b) are formed without bent edges over their entire length.

3. Crane (1) as claimed in claim 1 or 2, **characterised in that** the bent edge-free long sides (5b) extend exclusively in a plane of the respective main surface (5a).

4. Crane (1) as claimed in any one of claims 1 to 3, **characterised in that** the long sides (5b) of all struts (5, 5h, 5i) are formed without bent edges.

5. Crane (1) as claimed in any one of claims 1 to 4, **characterised in that** at least one first strut (5h) and one second strut (5i) form a strut pair and are disposed in an X shape with respect to one another as seen transversely to the longitudinal direction (LR) of the crane girder (2).

6. Crane (1) as claimed in claim 5, **characterised in that** the two struts (5, 5h, 5i) of each strut pair each comprise a cut-out (5g) in one of the long sides (5b) and the two struts (5, 5h, 5i) are fitted together by means of the two cut-outs (5g).

7. Crane (1) as claimed in claim 6, **characterised in that** the two struts (5, 5h, 5i) of each strut pair are welded together in the region of the cut-outs (5g).

8. Crane (1) as claimed in any one of claims 6 or 7, **characterised in that** the cut-outs (5g) in the struts (5, 5h, 5i) of each strut pair are formed in such a way that the mutually allocated long sides (5b) of the struts (5, 5h, 5i) arranged in an X shape are disposed in a flush arrangement.

9. Crane (1) as claimed in any one of claims 6 to 8, **characterised in that** the cut-outs (5g) extend starting from the respective long side (5b) in the direction of a longitudinal axis (LA) of the struts (5, 5h, 5i), extend preferably in a rectangular shape, in particular as far as the longitudinal axis (LA), and are disposed preferably in the region of half the strut length.

10. Crane (1) as claimed in any one of claims 1 to 4, **characterised in that** at least one first strut (5h) and one second strut (5i) form a strut pair and are disposed in a V shape with respect to one another as seen transversely to the longitudinal direction (LR) of the crane girder (2).

11. Crane (1) as claimed in any one of claims 1 to 10, **characterised in that** the crane girder (2) comprises at least one upper boom (3) extending straight in the longitudinal direction (LR) thereof and at least one lower boom (4) disposed in parallel with the upper boom, wherein the upper boom (3) and the lower boom (4) are connected to one another via a plurality of struts (5, 5h, 5i) disposed in the longitudinal direction (LR) of the crane girder (2).

12. Crane (1) as claimed in any one of claims 1 to 11, **characterised in that** the crane (1) comprises two crane girders (2) disposed in parallel with and spaced apart from one another.

## Revendications

1. Grue (1), en particulier un pont roulant ou un portique, comprenant au moins une poutre de grue (2) qui s'étend horizontalement, qui est conçue comme une poutre en treillis pourvue de plusieurs membrures (5, 5h, 5i) et sur laquelle un chariot de grue (9) pourvu de treuil peut être déplacé, au moins certaines des membrures (5, 5h, 5i) ayant une forme de surface et les membrures (5, 5h, 5i) en forme de surface ayant chacune une surface principale (5a) plane qui s'étend transversalement à une direction longitudinale (LR) de la poutre de grue (2), un premier évidement (5c) et un deuxième évidement (5d) étant prévus dans les surfaces principales (5a) sur chaque côté longitudinal (5b) des membrures (5, 5h, 5i), **caractérisée en ce que** les côtés longitudinaux (5b) d'au moins certaines des membrures (5, 5h, 5i) en forme de surface sont formés sans chanfrein au moins entre les premier et deuxième évidements (5c, 5d).

2. Grue (1) selon la revendication 1, **caractérisée en ce que** les côtés longitudinaux (5b) sont formés sans chanfrein sur toute leur longueur.

3. Grue (1) selon la revendication 1 ou 2, **caractérisée en ce que** les côtés longitudinaux (5b) sans chanfrein s'étendent exclusivement dans un plan de la surface principale (5a) respective.

4. Grue (1) selon l'une des revendications 1 à 3, **caractérisée en ce que** les côtés longitudinaux (5b) de toutes les membrures (5, 5h, 5i) sont formés sans chanfrein.

5. Grue (1) selon l'une des revendications 1 à 4, **caractérisée en ce qu'**au moins une première membrure (5h) et une deuxième membrure (5i) forment un couple de membrures et sont disposées en forme de X l'une par rapport à l'autre dans une vue transversale à la direction longitudinale (LR) de la poutre de grue (2).

6. Grue (1) selon la revendication 5, **caractérisée en ce que** les deux membrures (5, 5h, 5i) de chaque paire de membrures comportent chacune un évidement (5g) ménagé dans l'un des côtés longitudinaux (5b) et les deux membrures (5, 5h, 5i) sont assemblés par le biais des deux évidements (5g).

7. Grue (1) selon la revendication 6, **caractérisée en ce que** les deux membrures (5, 5h, 5i) de chaque paire de membrures sont soudées l'une à l'autre dans la région des évidements (5g).

8. Grue (1) selon la revendication 6 ou 7, **caractérisée en ce que** les évidements (5g) ménagés dans les membrures (5, 5h, 5i) de chaque paire de membrures sont formés de telle sorte que les côtés longitudinaux (5b) des membrures (5, 5h, 5i) disposées en forme de X, associés l'un à l'autre, sont à fleur l'un de l'autre.

9. Grue (1) selon l'une des revendications 6 à 8, **caractérisée en ce que** les évidements (5g) s'étendent depuis le côté longitudinal respectif (5b) en direction d'un axe longitudinal (LA) de la membrure (5, 5h, 5i), s'étendent de préférence en forme de rectangle, en particulier jusqu'à l'axe longitudinal (LA), et sont disposés de préférence dans la région de la moitié de la longueur de la membrure.

10. Grue (1) selon l'une des revendications 1 à 4, **caractérisée en ce qu'**au moins une première membrure (5h) et une deuxième membrure (5i) forment une paire de membrures et sont disposées en forme de V l'une par rapport à l'autre dans une vue transversale à la direction longitudinale (LR) de la poutre de grue (2).

11. Grue (1) selon l'une des revendications 1 à 10, **caractérisée en ce que** la poutre de grue (2) comporte au moins une semelle supérieure (3) s'étendant de manière rectiligne dans la direction longitudinale (LR) de la poutre de grue et au moins une semelle inférieure (4) disposée parallèlement à la semelle supérieure, la semelle supérieure (3) et la semelle inférieure (4) étant reliées l'une à l'autre par une pluralité de membrures (5, 5h, 5i) disposées le long de la direction longitudinale (LR) de la poutre de grue (2).

12. Grue (1) selon l'une des revendications 1 à 11, **caractérisée en ce que** la grue (1) comprend deux poutres de grue (2) disposées en parallèle à distance l'une de l'autre.
